# FASCICULE DE BREVET EUROPEEN

(11) **EP 2 024 240 B1**
(45) Date de publication et mention de la délivrance du brevet: **08.09.2010**
(21) Numéro de dépôt: 07735913.1
(22) Date de dépôt: 15.05.2007
(51) Int. Cl.: B65D 3/10, B65D 75/00

(54) **FOND POUR EMBALLAGE EN MATIERE PLASTIQUE**
BASIS FÜR EINE AUS KUNSTSTOFF HERGESTELLTE VERPACKUNG
BASE FOR A PACKAGING MADE FROM PLASTIC

(30) Priorité: 01.06.2006 EP 06114812
(43) Date de publication de la demande: 18.02.2009
(73) Titulaire: Aisapack Holding SA, 1896 Vouvry (CH)
(72) Inventeur: HANOT, Dominique, 1896 Vouvry (CH); MATHIEU, Stéphane, 1896 Vouvry (CH)
(74) Mandataire: Grosfillier, Philippe
(86) Numéro de dépôt international: PCT/IB2007/051844
(87) Numéro de publication internationale: WO 2007/138514

(56) Documents cités:
- WO-A-2005/105601
- FR-A- 1 593 395
- FR-A1- 2 076 112

## Description

### Domaine de l'invention

L'invention se situe dans le domaine des emballages comprenant une paroi latérale constituée d'un film laminé et un fond soudé à ladite paroi.

### Etat de la technique

Il existe des emballages correspondants à la définition ci-dessus.

A titre d'exemple, on peut citer les documents brevets AT-B-293 944, EP 1 362 797 et FR-A-1 593 395.

Dans ce type d'objet, le fond doit assurer la stabilité, la résistance mécanique et l'étanchéité de l'emballage. Il doit en particulier offrir une bonne résistance à la déformation quand un effort est appliqué sur son centre.

### Exposé général de l'invention

Le problème que la présente invention se propose de résoudre réside dans des améliorations par rapport à l'état de la technique.

Dans l'invention, la solution du problème précité consiste en une pièce plastique telle que décrite dans la revendication 1 annexée.

Des modes de réalisation de l'invention particulièrement avantageux sont décrits dans les revendications dépendantes.

Avantageusement, la pièce selon l'invention peut présenter les caractéristiques suivantes :
- poids minimum
- volume perdu minimum
- pas ou peu de nervures
- faible déformation du fond sous 40N
- pas de rotation de la zone de soudure
- bonne tenue pression sous 3 bars .

### Exposé détaillé de l'invention

L'invention est décrite plus en détail ci-après au moyen d'exemples illustrés par les figures suivantes :
La figure 1 représente une partie d'emballage comprenant un fond selon l'invention
La figure 2 illustre la face interne d'un fond selon l'invention
La figure 3 illustre la face externe du fond de la figure 2.

### Liste des références numériques utilisées sur les figures

1) Fond
2) Paroi latérale
3) Axe
4) Zone de soudage
5) Surface interne de la paroi latérale
6) Face interne convexe
7) Face externe concave
8) Cavité
9) Bossage
10)Zone de contact face interne
11)Zone de contact face externe
12)Centre de la pièce

Le fond 1 illustré sur les figures est circulaire et a un diamètre extérieur compris entre 35 et 63.5mm. Sa hauteur étant généralement inférieure à 35mm.

Bien évidemment, le fond peut avoir une forme différente, p.ex. ovale ou polygonale.

Le fond 1 a de préférence un profil dont la courbe est un cercle de rayon r compris entre une et deux fois le rayon extérieur du fond 1. Sa hauteur étant en général comprise entre 10 et 25% de son diamètre. Ce profil est tronqué en son centre et poursuivi d'une zone plate de diamètre égal à 30 à 50% de son diamètre extérieur de façon à faciliter sa manutention par l'intérieur. Les bossages 9, si besoin, représentent de préférence 30 à 60 % de sa surface projetée. La zone de préhension extérieure peut être un disque central ou une couronne centrée de largeur 0.5mm environ et de rayon interne approximativement égal à 85 à 90% du diamètre extérieur du fond. Le fond ainsi défini a une épaisseur caractéristique de l'ordre de 0.8 à 1.5mm suivant son diamètre extérieur et sa hauteur. Les bossages 9 peuvent être plus fins, de l'ordre de 20 %. L'angle α de soudure est en général compris entre 45 et 75°

Un fond de diamètre extérieur 49.1 mm, de hauteur 7.5 mm, d'angle de soudure α = 60°, de courbure circulaire de rayon r = 30 mm tronquée par une zone centrale plate de diamètre 20 mm, une couronne sur sa partie inférieure de diamètre intérieur 43,5mm pour une largeur de 0.5 mm et avec des bossages 9 sur environ 50% de sa surface répond à l'ensemble des caractéristiques techniques définies précédemment. Ce fond 1 a une épaisseur générale de 1 mm et de 0.8 mm dans les bossages 9.

Le fond comporte également une zone plate, à son extrémité basse, pour assurer la stabilité de l'emballage. Dans le cas précédent, cette stabilité est assurée par la couronne qui sert à la préhension externe du fond 1.

Le fond 1 décrit ci-dessus est généralement fabriqué par injection. Il peut également être produit par compression moulage ou par thermoformage.

Il est en matière thermoplastique, par exemple en PE, PP ou PET. Il peut également être multicouche de façon à contribuer à la barrière globale de l'emballage.

Il est fixé au film qui compose le corps de l'emballage par soudure à air chaud et/ou par induction suivant que le film utilisé pour le corps contient de l'aluminium ou non.

L'emballage qui en résulte présente une excellente stabilité. Il présente de bonnes propriétés mécaniques statiques (tenue sous une charge centrale de 40N, tenue pression) et en choc (test de chute). Il présente également les propriétés requises pour une aseptisation par liquide ou par air.

## Revendications

1. Pièce plastique rigide ou semi-rigide destinée à former le fond (1) d'un emballage dont la paroi latérale (2) est constituée d'un film laminé, ladite pièce étant centrée autour d'un axe (3) et comprenant :
a. une zone de soudage périphérique (4) adaptée pour contacter et être fixée par soudage sur la surface interne (5) de ladite paroi latérale (2);
b. une face interne convexe (6) et une face externe concave (7);
la face interne (6) et la face externe (7) comportant chacune une zone (10,11), centrée autour dudit axe (3), qui est adaptée pour contacter un outil utilisé pour la fixation de la pièce à ladite paroi latérale (2);
**caractérisée par le fait qu'**elle comprend en outre :
un profil au moins partiellement défini par une courbe, tronqué en
son centre et poursuivi d'une zone plate de diamètre égal à 30 à 50% de son diamètre extérieur de façon à faciliter sa manutention par l'intérieur.

2. Pièce selon la revendication précédente dont le profil est au moins partiellement défini par un arc de cercle de rayon (r) supérieur ou égal à la moitié du demi-diamètre de la pièce.

3. Pièce selon la revendication 1 ou 2 comprenant des bossages (9) sur sa face externe (11).

4. Pièce selon la revendication précédente où les bossages (9) sont distribués sur une zone annulaire centrée autour dudit axe (3).

5. Pièce selon la revendication précédente comprenant un nombre impair de bossages (9).

6. Pièce selon la revendication précédente où le nombre de bossages est 3, 5 ou 7.

7. Pièce selon l'une quelconque des revendications 3 à 6 où le rapport entre la surface occupée par les bossages (9) et la surface totale de la pièce se situe entre 0 et 70%.

8. Pièce selon l'une quelconque des revendications précédentes possédant une rigidité qui autorise une transformation au moins partielle de la face concave en une face convexe et vice-versa suivant la force et/ou pression qui s'exerce sur l'une des faces.

9. Pièce selon l'une quelconque des revendications précédentes où ladite zone de soudage (4) comporte une portion qui forme un angle de 5° à 150° par rapport audit axe (3).

10. Pièce selon l'une quelconque des revendications précédentes dans laquelle ladite zone de contact externe est une couronne plane de largeur minimale de 0.3mm.

11. Pièce selon l'une quelconque des revendications précédentes dans laquelle la face interne, dans sa portion qui est destinée à contacter un produit, présente une courbure qui soit telle que sa dérivée en n'importe quel point est continue.

12. Pièce selon l'une quelconque des revendications précédentes dont la périphérie est circulaire.

13. Pièce selon l'une quelconque des revendications 1 à 11 dont la périphérie est ovale.

14. Pièce selon l'une quelconque des revendications 1 à 11 dont la périphérie est polygonale.

15. Emballage comprenant une paroi latérale constituée d'un film laminé enroulé et un fond constitué d'une pièce selon l'une quelconque des revendications précédentes.

## Claims

1. Rigid or semirigid plastic part designed to form the bottom (1) of a package whose side wall (2) consists of a laminated film, said part having a central axis (3) and comprising:
a. a peripheral welding zone (4) designed to contact and be welded to the inside surface (5) of said side wall (2);
b. a convex inside face (6) and a concave outside face (7);
the inside face (6) and the outside face (7) each comprising a zone (10, 11) whose centre is on said axis (3) and which is designed to contact a tool used to attach the part to said side wall (2);
**characterized in that** it also comprises:
a profile at least partially defined by a curve, that is truncated at its centre and followed by a flat zone whose diameter is equal to 30 to 50% of its outside diameter to make it easy to handle from the inside.

2. Part according to the preceding claim whose profile is at least partially defined by an arc of a circle of radius (r) greater than or equal to half the semidiameter of the part.

3. Part according to Claim 1 or 2 comprising humps (9) on its outside face (7).

4. Part according to the preceding claim in which the humps (9) are distributed around an annular zone whose centre is on said axis (3).

5. Part according to the preceding claim comprising an odd number of humps (9).

6. Part according to the preceding claim in which the number of humps is 3, 5 or 7.

7. Part according to any one of Claims 3 to 6 in which the ratio of the area occupied by the humps (9) to the total area of the part is between 0 and 70%.

8. Part according to any one of the preceding claims possessing a stiffness that allows an at least partial transformation of the concave face into a convex face and vice versa in the direction of the force and/or pressure exerted on one of the faces.

9. Part according to any one of the preceding claims in which said welding zone (4) comprises a portion that forms an angle of from 5° to 150° with said axis (3).

10. Part according to any one of the preceding claims in which said zone of external contact is a planar annulus with a width of at least 0.3 mm.

11. Part according to any one of the preceding claims in which the inside face, in its portion which is intended to contact a product, has a curvature which is such that its derivative at any point is continuous.

12. Part according to any one of the preceding claims whose perimeter is circular.

13. Part according to any one of Claims 1 to 11 whose perimeter is oval.

14. Part according to any one of Claims 1 to 11 whose perimeter is polygonal.

15. Package comprising a side wall consisting of a wrapped laminated film and a bottom consisting of a part according to any one of the preceding claims.

## Patentansprüche

1. Steifes oder halbsteifes Plastikbauteil, das dazu bestimmt ist, den Boden (1) einer Verpackung zu bilden, deren Seitenwand (2) aus einer laminierten Folie besteht, wobei das Bauteil um eine Achse (3) zentriert ist und enthält:
a. eine Umfangsschweißzone (4), die geeignet ist, um die Innenfläche (5) der Seitenwand (2) zu berühren und durch Schweißen an ihr befestigt zu werden;
b. eine konvexe Innenseite (6) und eine konkave Außenseite (7);
wobei die Innenseite (6) und die Außenseite (7) je eine um die Achse (3) zentrierte Zone (10, 11) aufweisen, die geeignet ist, um ein Werkzeug zu berühren, das zur Befestigung des Bauteils an der Seitenwand (2) verwendet wird;
**dadurch gekennzeichnet, dass** es außerdem enthält:
ein zumindest teilweise durch eine Kurve definiertes Profil, das in seiner Mitte abgestumpft ist und von einer flachen Zone eines Durchmessers gleich 30 bis 50 % seines Außendurchmessers fortgesetzt wird, um seine Handhabung von innen zu erleichtern.

2. Bauteil nach dem vorhergehenden Anspruch, dessen Profil zumindest teilweise von einem Kreisbogen mit einem Radius (r) größer als die oder gleich der Hälfte des Halbdurchmessers des Bauteils definiert wird.

3. Bauteil nach Anspruch 1 oder 2, das Wölbungen (9) auf seiner Außenseite (7) enthält.

4. Bauteil nach dem vorhergehenden Anspruch, wobei die Wölbungen (9) in einer um die Achse (3) zentrierten Ringzone verteilt sind.

5. Bauteil nach dem vorhergehenden Anspruch, das eine ungerade Anzahl von Wölbungen (9) enthält.

6. Bauteil nach dem vorhergehenden Anspruch, wobei die Anzahl von Wölbungen 3, 5 oder 7 ist.

7. Bauteil nach einem der Ansprüche 3 bis 6, bei dem das Verhältnis zwischen der von den Wölbungen (9) eingenommenen Fläche und der Gesamtfläche des Bauteils zwischen 0 und 70 % liegt.

8. Bauteil nach einem der vorhergehenden Ansprüche, das eine Steifheit besitzt, die eine zumindest teilweise Umwandlung seiner konkaven Seite in eine konvexe Seite und umgekehrt je nach der Kraft und/oder dem Druck erlaubt, die/der auf eine der Seiten ausgeübt wird.

9. Bauteil nach einem der vorhergehenden Ansprüche, bei dem die Schweißzone (4) einen Abschnitt aufweist, der einen Winkel von 5° bis 150° bezüglich der Achse (3) bildet.

10. Bauteil nach einem der vorhergehenden Ansprüche, bei dem die äußere Kontaktzone ein ebener Kranz mit einer minimalen Breite von 0,3 mm ist.

11. Bauteil nach einem der vorhergehenden Ansprüche, bei dem die Innenseite in ihrem Abschnitt, der dazu bestimmt ist, ein Produkt zu berühren, eine Krümmung aufweist, die so ist, dass ihre Ableitung an einem beliebigen Punkt durchgehend ist.

12. Bauteil nach einem der vorhergehenden Ansprüche, dessen Umfang kreisförmig ist.

13. Bauteil nach einem der Ansprüche 1 bis 11, dessen Umfang oval ist.

14. Bauteil nach einem der Ansprüche 1 bis 11, dessen Umfang polygonal ist.

15. Verpackung, die eine aus einer aufgewickelten laminierten Folie bestehende Seitenwand und einen aus einem Bauteil nach einem der vorhergehenden Ansprüche bestehenden Boden enthält.
